# EUROPÄISCHE PATENTSCHRIFT

(11) **EP 0 320 535 B1**
(45) Veröffentlichungstag und Bekanntmachung des Hinweises auf die Patenterteilung: **04.09.1991**
(21) Anmeldenummer: 87202503.6
(22) Anmeldetag: 14.12.1987
(51) Int. Cl.: B26B 19/38

(54) **Trockenrasierapparat**
Dry-shaver
Rasoir à sec

(43) Veröffentlichungstag der Anmeldung: 21.06.1989
(73) Patentinhaber: Philips Electronics N.V., 5621 BA Eindhoven (NL)
(72) Erfinder: Schneider, Norbert, NL-5656 AA Eindhoven (NL)
(74) Vertreter: Gorter, Willem Karel

(56) Entgegenhaltungen:
- EP-A- 0 161 508
- FR-A- 2 271 004

## Beschreibung

Die Erfindung betrifft einen Trockenrasierapparat mit einem Gehäuse und einem auf dasselbe aufsetzbaren, ein Obermesser tragenden Scherkopfrahmen, der mit mindestens einem aus einer Seitenwand des Gehäuses herausragenden, quer zu derselben entgegen der Wirkung einer Feder verstellbaren, an seinem freien Ende eine der Aufsetzrichtung des Scherkopfrahmens auf das Gehäuse zugewandte mit der sich in dieser Aufsetzrichtung vom Riegel weg erstreckenden betreffenden Seitenwand des Gehäuses einen spitzen Winkel bildende, im wesentlichen schräg verlaufende Fläche aufweisenden Riegel am Gehäuse festgehalten ist, wobei der Riegel mit einem seiner schräg verlaufenden Fläche gegenüberliegenden Abschnitt seines freien Endes eine am Scherkopfrahmen vorgesehene Rast hintergreift, und der zum Lösen des Riegels von der Rast ein dem Riegen gegenüberliegendes, von Hand aus in Richtung zum Riegel hin verstellbares Bedienungsorgan aufweist, das mit einem zum Riegel hin vorspringenden Ansatz versehen ist, dessen freies Ende beim Betätigen des Bedienungsorganes mit dem freien Ende des Riegels zusammenwirkt, wobei der Riegel entgegen der Wirkung der Feder verstellt wird und der Scherkopfrahmen nach Freistellung des Riegels von der Rast am Scherkopfrahmen aus seiner am Gehäuse festgehaltenen Lage lösbar ist.

Ein derartiger Trockenrasierapparat ist aus der DE-A 25 19 881 bekannt. Bei diesem bekannten Trockenrasierapparat ist das einem Riegel am Gehäuse zugeordnete Bedienungsorgan am Scherkopfrahmen in Richtung zum Riegel hin verschiebbar angeordnet, wobei das senkrecht zur Verschiebungsrichtung ebenflächig ausgebildete freie Ende des am Bedienungsorgan vorgesehenen Ansatzes mit der Spitze des kegelig ausgebildeten freien Endes des Riegels zusammenwirkt. Zum Lösen des Scherkopfrahmens aus seiner am Gehäuse festgehaltenen Lage ist es notwendig, auf das Bedienungsorgan einen Druck auszuüben, bis der Riegel von der Rast am Scherkopfrahmen freigestellt ist und dabei in zur Druckrichtung senkrechter Richtung eine vom Gehäuse weg gerichtete Zugkraft auszuüben.

Um das Lösen des Scherkopfrahmens aus seiner am Gehäuse festgehaltenen Lage zu erleichtern, ist bei einem anderen, aus der DE-A 34 15 121 bekannten Trockenrasierapparat am Bedienungsorgan eine zum Zusammenwirken mit dem freien Ende des Riegels dienende Fläche vorgesehen, die im Zusammenwirken mit dem freien Ende des Riegels beim Betätigen des Bedienungsorganes durch ihre Neigung eine Ablauframpe bildet, wodurch bewirkt wird, daß eine auf den Scherkopfrahmen einwirkende Kraftkomponente entsteht, die vom Gehäuse weg gerichtet ist und daher das Lösen des Scherkopfrahmens vom Gehäuse begünstigt. Dadurch, daß die mit dem freien Ende des Riegels zusammenwirkende Ablauframpe am Bedienungsorgan vorgesehen ist, unterliegt jedoch ihre Dimensionierung hinsichtlich ihrer Neigung aus Platzgründen wesentlichen Beschränkungen, so daß die durch sie entstehende, auf den Scherkopfrahmen einwirkende kraftkomponente keinen entscheidenden Beitrag zum Lösen des Scherkopfrahmens vom Gehäuse leistet. Dies ist darauf zurückzuführen, daß zwischen der den Riegel aufweisenden Gehäusewand des Trockenrasierapparates und dem Scherkopfrahmen nur wenig Platz zur Verfügung steht, nämlich nur so viel, als für die Verriegelung des Scherkopfrahmens am Gehäuse durch das freie Ende des Riegels erforderlich ist, so daß die Niegung der Ablauframpe bei ihrem Zusammenwirken mit dem freien Ende des Riegels disem gegenüber nur wenig unterschiedlich gegenüber 90 gewählt werden kann, wodurch die vom Gehäuse weg gerichtete, auf den Scherkopfrahmen einwirkende Kraftkomponente dementsprechend klein ist.

Die Erfindung hat sich zum Ziel gesetzt, bei einem Trockenrasierapparat der eingangs angeführten Gattung Maßnahmen zu treffen, durch die das Lösen des Scherkopfrahmens aus seiner am Gehäuse festgehaltenen Lage besonders leicht dadurch möglich ist, daß es von einer dabei entstehenden besonders wirkungsvollen Kraftkomponente unterstützt wird. Die Erfindung weist hiezu das Kennzeichen auf, daß das freie Ende des am Bedienungsorgan vorgesehenen Ansatzes der schräg verlaufenden Fläche am freien Ende des Riegels gegenüberliegt und bei Betätigung des Bedienungsorgans mit dieser schräg verlaufenden, eine Ablauframe bildenden Fläche zusammenwirkt.Auf diese Weise ist erreicht, daß die von sich aus bereits schräg verlaufende Fläche am freien Ende des Riegels eine Ablauframpe bildet, mit der das freie Ende des vom Bedienungsorgan vorspringenden Ansatzes zusammenwirkt, wobei sich durch den ausgeprägten schrägen Verlauf dieser Fläche eine wirkungsvolle, vom Gehäuse weg gerichtete Kraftkomponente ergibt, die das Lösen des Scherkopfrahmens aus seiner am Gehäuse festgehaltenen Lage deutlich merkbar unterstützt, wodurch sich für den Benützer, der das Bedienungsorgan betätigt, das Gefühl ergibt, daß ihm der Scherkopfrahmen, nachdem der Riegel von der Rast am Scherkopfrahmen freigestellt ist, sozusagen entgegenkommt. Dies ergibt einen besonderen Bedienungskomfort, da die Bedienungsperson beim Betätigen des Bedienungsorgans nicht gleichzeitig dieses Niederdrücken und außerdem noch am Scherkopfrahmen relativ stark anziehen muß.

Als vorteilhaft hinsichtlich des Zusammenwirkens des freien Endes des Ansatzes am Bedienungsorgan mit der schräg verlaufenden Fläche am freien Ende des Riegels hat sich erwiesen, wenn die schräg verlaufende Fläche am freien Ende des Riegels durch eine Keilfläche und der Ansatz am Bedienungsorgan durch eine quer zu dieser Keilfläche verlaufende Leiste gebildet ist.

Die Erfindung wird im folgenden anhand der Zeichnung, in der ein Ausführungsbeispiel der Erfindung dargstellt ist, auf das sie jedoch nicht beschränkt sein soll, näher erläutert. Fig.1 zeigt einen Trockenrasierapparat in perspektivischer Ansicht. Fig.2 zeigt im Schnitt einen in Fig.1 mit der Linie II-11 gekennzeichneten Ausschnitt des Trockenrasierapparates nach Fig.1.

In den Figuren 1 und 2 ist mit 1 das Gehäuse eines Trockenrasierapparates bezeichnet, auf das ein Scherkopfrahmen 2 aufsetzbar ist, der ein Obermesser 3 trägt, welches im vorliegenden Fall als Siebscherfolie ausgebildet ist. Mit diesem Obermesser 3 wirkt ein Untermesser 4 zusammen, das als Lamellenmesser ausgebildet ist, welches in üblicher, hier aber nicht näher dargestellter Art und Weise federnd in die gewölbt verlaufende Siebscherfolie hineingedrückt und im Betrieb hin- und hergehend antreibbar ist. Dieser Antrieb erfolgt von einem Motor her, der im Gehäuse 1 untergebracht ist und abtriebsseitig mit dem Untermesser 4 zusammenwirkt. Der Scherkopfrahmen 2 ist mit mindestens einem aus einer Seitenwand 5 des Gehäuses 1 herausragenden, quer zu derselben entgegen der Wirkung einer Feder 6 verstellbaren Riegel 7 am Gehäuse 1 festgehalten, wobei er mit seinem freien Ende eine am Scherkopfrahmen 2 vorgesehene Rast 8 hintergreift. Zum Lösen des Scherkopfrahmens 2 vom Gehäuse 1 ist jedem Riegel 7 am Scherkopfrahmen 2 ein Bedienungsorgan 9 zugeordnet, das dem betreffenden Riegel 7 gegenüberliegt und entgegen der Wirkung einer Feder 10 von Hand aus in Richtung zum Riegel 7 hin verstellbar ist, wobei es mit dem freien Ende eines am Bedienungsorgan 9 vorgesehenen Ansatzes 11 mit dem freien Ende des Riegels 7 zusammenwirkt, um den Riegel 7 entgegen der Wirkung der Feder 6 so weit zu verstellen, bis dieser mit seinem freien Ende von der Rast 8 am Scherkopfrahmen 2 freikommt, wonach der Scherkopfrahmen 2 vom Gehäuse 1 lösbar ist.

Das aus der Seitenwand 5 des Gehäuses 1 herausragende freie Ende des Riegels 7 ist so ausgebildet, daß es eine schräg verlaufende Fläche 12 aufweist, die der durch den Pfeil 13 gekennzeichneten Aufsetzrichtung des Scherkopfrahmens 2 auf das Gehäuse 1 zugewandt ist und mit der sich in dieser Aufsetzrichtung vom Riegel 7 weg erstreckenden Seitenwand 5 des Gehäuses 1 einen spitzen Winkel bildet, der in Fig.2 durch den Doppelpfeil 14 angedeutet ist. Der dieser schräg verlaufenden Fläche 12 gegenüberliegende Abschnitt 15 des freien Endes des Riegels 7 wirkt dabei mit der Rast 8 am Scherkopfrahmen 2 zusammen, wodurch der Scherkopfrahmen 2 am Gehäuse 1 festgehalten wird. Im ganzen gesehen ist im vorliegenden Fall das freie Ende des Riegels 7 keilförmig ausgebildet, so daß die schräg verlaufende Fläche 12 durch eine Keilfläche gebildet ist. Selbstverständlich wären aber auch noch andere Ausbildungen des freien Endes des Riegels 7 möglich, soferne es eine im wesentlichen schräg verlaufende Fläche aufweist, die der Aufsetzrichtung des Scherkopfrahmens 2 auf das Gehäuse 1 zugewandt ist und mit der sich in dieser Aufsetzrichtung vom Riegel 7 weg erstreckenden Seitenwand 5 des Gehäuses 1 einen spitzen Winkel bildet.So könnte beispielsweise das freie Ende des Riegels 7 auch kegelförmig ausgebildet sein.

Die gegenseitige Anordnung des freien Endes des Riegels 7 und des Ansatzes 11 am Bedienungsorgan 9 ist nun so getroffen, daß das freie Ende des am Bedienungsorgan 9 vorgesehenen Ansatzes 11 der schräg verlaufenden Fläche 12 am freien Ende des Riegels 7 gegenüberliegt, so daß es bei Betätigung des Bedienungsorgans 9 mit dieser schräg verlaufenden Fläche 12 zusammenwirkt. Der Ansatz 11 am Bedienungsorgan 9 ist dabei als Leiste ausgebildet, die quer zur durch eine Keilfläche gebildeten schräg verlaufenden Fläche 12 am freien Ende des Riegels 7 verläuft, wodurch ein einwandfreies und sicheres Zusammenwirken des Ansatzes 11 mit der schräg verlaufenden Fläche 12 erhalten wird.

Durch eine derartige gegenseitige Anordnung des Ansatzes 11 am Bedienungsorgan 9 und der schräg verlaufenden Fläche 12 am freien Ende des Riegels 7 wird erreicht, daß die schräg verlaufende Fläche 12 für den Ansatz 11 am Bedienungsorgan 9 und damit für den gesamten Scherkopfrahmen 2 eine Ablauframpe bildet, an der bei Betätigung des Bedienungsorgans 9 durch das Zusammenwirken des freien Endes des Ansatzes 11 mit dieser schräg verlaufenden Fläche 12 am freien Ende des Riegels 7 eine Kraftkomponente entsteht, die senkrecht zur Betätigungsrichtung des Bedienungsorgans 9 vom Gehäuse 1 weg gerichtet ist. Eine solche Kraftkomponente ist bestrebt, den Scherkopfrahmen 2 vom Gehäuse 1 zu lösen, wodurch die Kraft, die von Hand aus aufzubringen ist, um das Lösen des Scherkopfrahmens 2 vom Gehäuse 1 zu bewirken, um diese Kraftkomponente verringert wird. Für die Bedienungsperson, die den Scherkopfrahmen 2 vom Gehäuse 1 des Trockenrasierapparates lösen möchte, ergibt sich damit der Eindruck eines besonders leichtgängigen Lösens ohne besonderer Kraftanstrengung, was als sehr bedienungsfreundlich empfunden wird.

Dadurch, daß die eine Ablauframpe bildende, schräg verlaufende Fläche 12 am freien Ende des Reigels 7 vorgesehen ist, unterliegt die Wahl ihrer Neigung keinen wesentlichen konstruktiven Bechränkungen, da für die Verriegelung des Scherkopfrahmens 2 am Gehäuse 1 an sich stets ein gewisser Platz für das freie Ende des Riegels 7 zwischen der diesen Riegel 7 aufweisenden Gehäusewand 5 und dem Scherkopfrahmen 2 zur Verfügung stehen muß, der dann auch praktisch vollständig für die Bildung einer Ablauframpe mit der gewünschten Neigung ausgenützt werden kann.Der spitze Winkel, den diese schräg verlaufende Fläche 12, mit der sich in der Aufsetzrichtung des Scherkopfrahmens 2 auf das Gehäuse 1 vom Riegel 7 weg erstreckenden Seitenwand 5 des Gehäuses 1 bildet, kann daher so dimensioniert werden, daß die Ablauframpe ihre Funktion optimal erfüllt. Diesbezüglich hat sich in der Praxis ein spitzer Winkel in der Größenordnung von 30 als sehr günstig erwiesen.

Beim vorliegenden Ausführungsbeispiel ist das Bedienungsorgan 9 verschiebbar ausgebildet. Es wäre aber auch ohne weiteres möglich, ein verschwenkbares Bedienungsorgan vorzusehen. Auch für die Ausbildung des Ansatzes 11 am Bedienungsorgan 9 bestehen verschiedene Möglichkeiten. So könnte anstelle einer Leiste der Ansatz 11 beispielsweise auch als Stift, Nase oder dergleichen ausgebildet sein, soferne sein Zusammenwirken mit der eine Ablauframpe bildenden, schräg verlaufenden Fläche am freien Ende des Riegels 7 gewährleistet ist. Hinsichtlich der Art und Weise des Festhaltens des Scherkopfrahmens am Gehäuse und seinem Lösen von demselben bestehen ebenfalls verschiedene Möglichkeiten, dies auch unter Ausnützung der leichteren Lösbarkeit des Scherkopfrahmens vom Gehäuse. So kann der Scherkopfrahmen vom Gehäuse abziehbar oder wegschwenkbar sein. Im erstgenannten Fall werden dann zweckmäßigerweise zwei Riegel an einander gegenüberliegenden Seitenwänden des Gehäuses vorgesehen, ebenso wie zwei Bedienungsorgane am Scherkopfrahmen zum Verstellen der Riegel. Im zweitgenannten Fall kann nur ein Riegel an einer Seitenwand des Gehäuses und ein diesem zugeordnetes Bedienungsorgan am Scherkopfrahmen vorgesehen sein, wobei dann an der gegenüberliegenden Seitenwand des Gehäuses die Halterung des Scherkopfrahmens scharnierartig ausgebildet wird.

## Patentansprüche

1. Trockenrasierapparat mit einem Gehäuse (1) und einem auf dasselbe aufsetzbaren, ein Obermesser (3) tragenden Scherkopfrahmen (2), der mit mindestens einem aus einer Seitenwand (5) des Gehäuses herausragenden, quer zu derselben entgegen der Wirkung einer Feder (6) verstellbaren, an seinem freien Ende eine der Aufsetzrichtung des Scherkopfrahmens auf das Gehäuse zugewandte, mit der sich in dieser Aufsetzrichtung vom Riegel (7) weg erstreckenden betreffenden Seitenwand (5) des Gehäuses einen spitzen Winkel bildende, im wesentlichen schräg verlaufende Fläche (12) aufweisenden Riegel (7) am Gehäuse festgehalten ist, wobei der Riegel mit einem seiner schräg verlaufenden Fläche (12) gegenüberliegenden Abschnitt seines freien Endes eine am Scherkopfrahmen vorgesehene Rast (8) hintergreift, und der zum Lösen des Riegels von der Rast ein dem Riegel gegenüberliegendes, von Hand aus in Richtung zum Riegel hin verstellbares Bedienungsorgan (9) aufweist, das mit einem zum Riegel hin vorspingenden Ansatz (11) versehen ist, dessen freies Ende beim Betätigen des Bedienungsorgans (9) mit dem freien Ende des Riegels zusammenwirkt, wobei der Riegel entgegen der Wirkung der Feder (6) verstellt wird und der Scherkopfrahmen nach Freistellung des Riegels von der Rast am Scherkopfrahmen aus seiner am Gehäuse festgehaltenen Lage lösbar ist, dadurch gekennzeichnet, daß das freie Ende des am Bedienungsorgan (9) vorgesehenen Ansatzes (11) der schräg verlaufenden Fläche (12) am freien Ende des Riegels gegenüberliegt und bei Betätigung des Bedienungsorgans mit dieser schräg verlaufenden, eine Ablauframpe bildenden Fläche zusammenwirkt.

2. Trockenrasierapparat nach Anspruch 1, dadurch gekennzeichnet, daß die schräg verlaufende Fläche (12) am freien Ende des Riegels durch eine Keilfläche un der Ansatz am Bedienungsorgan durch eine quer zu dieser Keilfläche verlaufende Leiste gebildet ist.

## Claims

1. A dry-shaving apparatus comprising a housing (1) and a shaving-head frame (2) which can be mounted on said housing and which carries an upper shaving member (3), which shaving-head frame is secured to the housing by means of at least one latch (7) which projects from a side wall (5) of the housing, which is movable transversely of said wall against the action of a spring (6) and whose free end has a substantially inclined surface (12) which faces in the direction in which the shaving-head frame is mounted on the housing and which extends at an acute angle to the relevant side wall (5) of the housing, which wall extends from the latch (7) in said mounting direction, the latch engaging behind a detent (8) on the shaving-head frame with a free-end portion which is remote from its inclined surface (12), and which, to disengage the latch from the detent, comprises an actuating member (9) which faces the latch and which is movable by hand towards the latch, which actuating member comprises a projection (11) which extends towards the latch and whose free end cooperates with the free end of the latch upon actuation of the actuating member (9), the latch being moved against the action of the spring (6) and the shaving-head frame being detachable from the housing after disengagement of the latch from the detent on the shaving-head frame, characterized in that the free end of the projection (11) on the actuating member (9) is arranged opposite the inclined surface (12) on the free end of the latch and during actuation of the actuating member cooperates with said inclined surface which constitutes a run-off surface.

2. A dry-shaving apparatus as claimed in Claim 1, characterized in that the inclined surface (12) on the free end of the latch is constituted by a wedge surface and the projection on the actuating member is constituted by a rib which extends transversely of said wedae surface.

## Revendications

1. Rasoir à sec comportant un boîtier (1) et un cadre de tête de coupe (2) pouvant être mis en place sur celui-ci et portant un couteau supérieur (3), cadre de tête de coupe (2) qui, d'une part, est retenu sur le boîtier par au moins un verrou (7) faisant saillie d'une paroi latérale (5) du boîtier et pouvant être déplacé transversalement à celle-ci, à l'encontre de l'action d'un ressort (6), verrou qui, à son extrémité libre, présente une surface sensiblement inclinée (12) opposée à la direction de mise en place du cadre de tête de coupe sur le boîtier et qui forme un angle aigu avec la paroi latérale concernée (5) du boîtier, paroi qui, dans cette direction de mise en place, s'écarte du verrou (7), le verrou prenant derrière un cran d'arrêt (8) du cadre de tête de coupe par une partie de son extrémité libre située vis-à-vis de sa surface inclinée (12), et qui, d'autre part, pour détacher le verrou du cran d'arrêt, présente un organe de commande (9) situé vis-à-vis du verrou et pouvant être déplacé à la main vers le verrou, organe de commande qui est muni d'une pièce rapportée (11) faisant saillie en direction du verrou et dont l'extrémité libre, lors de la manoeuvre de l'organe de commande (9), coopère avec l'extrémité libre du verrou, le verrou étant déplacé à l'encontre de l'action du ressort (6) et le cadre de tête de coupe pouvant être sorti de sa position de retenue sur le boîtier après que le verrou a été dégagé du cran d'arrêt du cadre de tête de coupe, caractérisé en ce que l'extrémité libre de la pièce rapportée (11) prévue sur l'organe de commande (9) est située vis-à-vis de la surface inclinée (12) à l'extrémité libre du verrou et, lors de la manoeuvre de l'organe de commande, coopère avec cette surface inclinée formant une rampe descendante.

2. Rasoir à sec selon la revendication 1, caractérisé en ce que la surface inclinée (12) à l'extrémité libre du verrou est constituée par une surface cunéiforme et en ce que la pièce rapportée de l'organe de commande est constituée par une nervure s'étendant transversalement à cette surface cunéiforme.
